# FASCICULE DE BREVET EUROPEEN

(11) **EP 1 363 260 B1**
(45) Date de publication et mention de la délivrance du brevet: **04.02.2009**
(21) Numéro de dépôt: 03360058.6
(22) Date de dépôt: 06.05.2003
(51) Int. Cl.: G08B 25/10

(54) **Procédé de communication radiofréquence entre plusieurs dispositifs et système de surveillance mettant en oeuvre un tel procédé**
Verfahren zur Funkkommunikation unter mehreren Vorrichtungen und Überwachungssystem zur Durchfürung dieses Verfahrens
Method for radio frequency communication among multiple devices and monitoring system using the method

(30) Priorité: 07.05.2002 FR 0205747
(43) Date de publication de la demande: 19.11.2003
(73) Titulaire: Radio Systèmes Ingenierie (Société Anonyme), 67200 Strasbourg (FR)
(72) Inventeur: Reibel, Jean-Michel, 67450 Lampertheim (FR); Lienhardt, Fabrice, 67590 Wintershouse (FR); Bernhard, François, 67100 Strasbourg (FR)
(74) Mandataire: Nuss, Pierre

(56) Documents cités:
- EP-A- 0 676 733
- EP-A- 0 811 959
- GB-A- 2 358 504

## Description

La présente invention concerne le domaine de la communication par transmission hertzienne entre plusieurs éléments séparés, en particulier mais non limitativement dans le cas de systèmes de surveillance ou d'alarme, et a pour objet un procédé de communication amélioré et un système de surveillance ou d'alarme mettant en oeuvre un tel procédé.

Dans de nombreuses applications basées sur la coopération de plusieurs dispositifs électroniques séparés et situés à distance les uns des autres, il y a lieu de prévoir une communication sans fil par voie hertzienne entre ces dispositifs ainsi qu'une alimentation autonome pour chacun d'entre eux. Ces dispositions peuvent être obligatoires pour des raisons d'installation, de sécurité et/ou d'indépendance vis à vis du réseau, en particulier dans le cas des systèmes de surveillance et d'alarme.

Or, les systèmes de ce type proposés actuellement utilisent généralement, pour des raisons de facilité de développement et de mise au point, ainsi que de coût de revient, des liaisons radio unidirectionnelles entre les capteurs et la centrale.

Il en résulte que les capteurs ou autres périphériques sont amenés à émettre de manière fréquente pour toutes les détections observées et ce, quel que soit le mode d'activation du système (armé ou désarmé), car ils n'ont pas connaissance de l'état du système défini au niveau de la centrale.

D'autre part, du fait de la capacité limitée des sources d'énergie autonomes de la centrale et des capteurs, la réception au niveau de la centrale ne peut être qu'intermittente et l'émission au niveau des capteurs également.

Pour assurer une transmission correcte, il est indispensable que la durée d'émission côté capteur soit supérieure à la durée du rythme d'écoute (réception) côté centrale.

Si on choisit un rythme d'écoute lent, on privilégie l'autonomie de la centrale au détriment de l'autonomie des capteurs (chaque émission doit être supérieure aux périodes d'écoute de la centrale). Au contraire, l'augmentation du rythme d'écoute de la centrale pénalise l'autonomie de cette dernière au profit de celle des capteurs.

En pratique, les valeurs retenues sont un compromis entre les deux, tout en assurant au système un temps de réaction acceptable (temps moyen pour informer la centrale d'une détection observée par un capteur).

Toutefois, un tel compromis, constituant la solution la moins pire produite par l'état de la technique, n'est pas satisfaisant, ni du point de vue autonomie, ni du point de vue réactivité, fiabilité ou encore adaptabilité.

EP 0 676 733 décrit un système de synchronisation entre des capteurs et une centrale, pour des liaisons radio bidirectionnelles.

La présente invention a pour but de répondre à au moins certains des besoins exprimés ci-dessus et de fournir une solution répondant à au moins certaines des limitations précitées.

A cet effet, la présente invention a pour objet un procédé de communication bidirectionnelle par transmission de messages radio fréquence sous forme de trames numériques modulées en fréquence entre un dispositif central ou primaire maître et plusieurs dispositifs périphériques ou secondaires esclaves, ces dispositifs étant tous physiquement indépendants, pourvus de sources d'énergie autonomes et au moins équipés d'un circuit d'émission / réception radio, ainsi que d'un module de comptabilisation du temps fournissant une référence temporelle locale, procédé consistant, en fonctionnement normal, à synchroniser à intervalles prédéterminés les modules de comptabilisation des différents dispositifs par l'émission d'un message radio de synchronisation du dispositif central vers les dispositifs périphériques et à établir une liaison de communication radio discontinue, pendant des fenêtres temporelles séparées répétitives prédéterminées, entre ledit dispositif central et les dispositifs périphériques, correspondant à des périodes limitées d'activation cyclique dudit dispositif central et d'au moins certains desdits dispositifs périphériques, répétées à intervalles réguliers et/ou prédéterminés, de durée(s) inférieure(s) à celle(s) des intervalles séparant deux émissions successives du message de synchronisation, procédé caractérisé en ce que chaque période d'activation comprend une première phase ou intervalle temporel d'autorisation ou d'obligation d'émission de message(s) pour un des dispositifs périphériques et simultanément d'écoute, au moins pendant une première partie de cette première phase, pour le dispositif central et une seconde phase ou intervalle temporel d'autorisation d'émission de message(s) pour le dispositif central et simultanément d'écoute pour au moins un des dispositifs périphériques, destinataire(s) programmé(s) d'un tel éventuel message du dispositif central, ladite seconde phase suivant immédiatement ladite première phase et le message de synchronisation étant émis à intervalles prédéterminés pendant une telle seconde phase.

La répétition des phases de synchronisation sera préférentiellement régulière, c'est-à-dire avec une fréquence donnée (procédure simple et robuste). Toutefois, cette répétition peut également être irrégulière et suivre un schéma donné identique pour le dispositif central et les dispositifs périphériques concernés.

La synchronisation précise entre dispositifs, périodiquement rafraîchie, permet de réduire les fenêtres d'émission et d'écoute (état de réception) à des valeurs minimales, idéalement environ du même ordre de grandeur que les messages échangés.

De plus, la définition de périodes limitées d'activation n'affectant que certains des dispositifs périphériques et regroupant des phases d'émission et d'écoute temporellement adjacents entraînent, en association avec la disposition précitée, une réduction notable de la consommation au niveau du dispositif central, mais surtout au niveau des dispositifs périphériques. La consommation peut encore être diminuée en prévoyant l'émission de messages du dispositif central vers les dispositifs périphériques uniquement en cas de nécessité.

Afin de garantir une réception des messages exempte de troncature due à un éventuel décalage entre phases d'émission et d'écoute simultanées, chaque message échangé entre dispositif maître et dispositif(s) esclave(s) comprend une première partie formant préambule dont la durée temporelle est supérieure à la dérive maximale de la synchronisation entre le dispositif central et les dispositifs périphériques pendant l'intervalle séparant deux messages de synchronisation successifs et le ou les dispositif(s) en phase d'écoute demeurent activé(s) au moins pendant la durée de ce préambule, de manière continue ou discontinue, ledit ou lesdits dispositifs étant désactivé(s) ou mis en veille en l'absence de détection de message après écoulement de cette durée.

Selon une variante de réalisation avantageuse de l'invention, le corps du préambule peut être constitué par une portion de message numérique formé d'un motif répétitif comportant autant de 1 que 0, préférentiellement présents de manière régulièrement alternée, ledit préambule se terminant par un motif de caractères numériques particulier différent dudit motif répétitif, préférentiellement une suite prolongée d'une pluralité de 1, suivie d'une suite prolongée d'une pluralité de 0.

En outre, il peut être prévu, de manière avantageuse, que, pour chaque message émis, le préambule est suivi d'un octet de synchronisation pour l'activation de l'interface de transmission radio asynchrone du circuit d'émission / réception du ou des dispositif(s) central ou périphérique(s) destinataire(s), et que lesdits dispositifs périphériques réalisent, après chaque réception d'un message radio de synchronisation, une vérification de la validité dudit message, puis une exploitation de son information temporelle par sa comparaison avec la référence temporelle locale du dispositif périphérique concerné et la modification consécutive, par avance ou retardement, de la référence temporelle locale fournie par le module de comptabilisation correspondant en fonction de l'écart constaté ou d'une fraction de ce dernier, évaluée en tenant compte au moins des deux derniers écarts antérieurs relevés.

En tout état de cause, la longueur des messages émis sera calculée de telle manière que, dans aucun cas, il y ait dépassement de la phase d'autorisation d'émission attribuée.

Conformément à un mode de réalisation préférentiel de l'invention, correspondant à un fonctionnement optimisé, le dispositif central est systématiquement à l'écoute pendant la première phase de chaque période d'activation cyclique. En outre, les dispositifs périphériques sont autorisés à émettre, un par un, dans un ordre cyclique prédéterminé, par exemple lié à leur adresse d'identification et d'enregistrement auprès du dispositif central, et avec une fréquence de répétition, d'occurrence ou de réalisation correspondant à un sous-multiple de la fréquence de répétition des périodes limitées d'activation et les phases d'écoute desdits dispositifs périphériques se répètent avec une fréquence de répétition ou d'occurrence correspondant à un sous-multiple de la fréquence de répétition des périodes limitées d'activation, lesdites fréquences de répétition étant différentes pour chaque type ou chacun des dispositifs périphériques, les fréquences des phases d'écoute étant, pour les mêmes dispositifs périphériques, supérieures aux fréquences, des phases d'émission tous les dispositifs périphériques étant à l'écoute lors de chaque émission d'un message radio de synchronisation émis par le dispositif central.

En vue d'éviter au maximum les collisions totales ou partielles entre messages émis simultanément ou de manière partiellement chevauchante par deux dispositifs différents, il peut être prévu que, immédiatement avant chaque phase d'émission d'un message par le dispositif central ou l'un des dispositifs périphérique, le dispositif concerné se mette en situation d'écoute, et n'est autorisé à émettre qu'en l'absence de tout message radio en cours de transmission.

De manière générale, en fonctionnement courant, les messages adressés par les dispositifs périphériques au dispositif central consistent soit en des messages de routine prédéterminés indiquant une situation normale au niveau du dispositif périphérique concerné et adressés obligatoirement au dispositif central de manière répétitive à des instants successifs propres à chaque dispositif périphérique, soit en des messages aléatoires de signalisation d'un incident, d'un évènement ou d'une situation anormale, chaque message de signalisation étant transmis au dispositif central durant la phase d'autorisation d'émission de la période d'activation immédiatement consécutive à l'occurrence de l'incident, de l'événement ou de la situation anormale et son émission débutant avant le début de la phase d'autorisation d'émission, lesdits messages de signalisation étant pourvus de préambules rallongés.

Le procédé selon l'invention met ainsi en oeuvre une méthode de surveillance active du lien radio entre les périphériques et la centrale par l'envoi de messages de présence de manière cyclique.

Les périphériques envoient leur message respectif de manière séquentielle en utilisant leur adresse individuelle pour déterminer l'instant d'émission par rapport à leur référence de temps locale, elle-même calée périodiquement sur le séquencement de la centrale. De même, la centrale détermine de son côté les instants durant lesquels elle est sensée recevoir les messages de présence des différents périphériques enregistrés.

Afin de pouvoir assurer un maintien de la communication entre le dispositif central et tous les dispositifs périphériques, en dépit de mauvaises conditions de transmission radiofréquence, de signaux interférents ou de brouillage ou d'un environnement électromagnétique chargé, les différents dispositifs sont aptes à émettre et à recevoir des signaux radio sur au moins deux canaux fréquentiels, à savoir un canal principal utilisé en fonctionnement normal et au moins un canal de repli, de rabattement ou de secours utilisé en cas de difficulté de transmission sur le canal principal, ou par répartition temporelle des communications sur plusieurs canaux utilisés alternativement.

Ainsi, conformément à un premier mode de réalisation de l'invention, ledit procédé peut consister à basculer les transmissions radio entre dispositifs du canal principal sur le ou un canal de repli à l'initiative d'un dispositif périphérique, après que ce dernier ait diagnostiqué une coupure de sa liaison radiofréquence avec le dispositif central, soit du fait de l'absence de réception, éventuellement répétée, de message radio de synchronisation à une ou plusieurs échéance(s) prédéterminée(s), soit du fait de l'absence de message de réponse ou d'accusé de réception du dispositif central suite à l'envoi préalable, de manière répétée, de messages radio, en particulier de messages de signalisation d'un incident, d'un événement ou d'une situation anormale, du dispositif périphérique concerné vers ledit dispositif central.

Selon une autre caractéristique de l'invention, le basculement des transmissions entre dispositifs sur le ou un canal de repli consiste, pour le dispositif périphérique à l'initiative dudit basculement, à basculer sur le ou un canal de repli au moment de l'avènement d'une phase d'autorisation ou d'obligation d'émission de messages(s) qui lui est attribuée selon l'ordre établi pour les différents dispositifs périphériques, à se mettre ensuite en situation d'écoute pendant une première durée au moins égale à la somme des durées de l'intervalle séparant deux périodes d'activation cyclique et d'une telle période, puis éventuellement, de manière répétitive, pendant les phases d'émission consécutives estimées du dispositif central, ce jusqu'à réceptionner un message de synchronisation décalée émis par le dispositif central et fixant le nouveau rythme d'émission et d'écoute entre ledit dispositif périphérique et ledit dispositif central sur ledit canal de repli.

Selon une autre caractéristique encore de l'invention, le basculement des transmissions entre dispositifs sur le ou un canal de repli consiste, pour le dispositif central, après avoir relevé l'absence répétée de réception d'un quelconque message, en particulier d'un message de routine, durant plusieurs phases successives d'autorisation ou d'obligation d'émission allouées au dispositif périphérique ayant basculé, à émettre durant la phase d'écoute suivante prévue dudit dispositif périphérique un message de synchronisation décalée sur le canal de repli, ou successivement sur les différents canaux de repli possibles, à répéter éventuellement cette émission pendant plusieurs phases d'écoute correspondantes successives des dispositifs périphériques sur le ou les canaux de repli, ce jusqu'à réceptionner un message en retour de la part dudit dispositif périphérique ayant basculé, et à adresser un ou des messages, dans une ou plusieurs phases d'autorisation d'émission dudit dispositif central, requérant le basculement des autres dispositifs périphériques sur le canal de repli considéré, le cas échéant dans l'ordre d'adressage desdits autres dispositifs périphériques, les phases d'émission / réception successives des différents dispositifs sur le canal principal et sur le canal de repli étant décalées temporellement, l'ordre d'adressage des périphériques, après leur basculement, sera le canal de repli étant soit identique à celui prévalant sur le canal principal, soit différent de ce dernier, le nouvel ordre étant dans ce dernier cas indiqué par le dispositif central aux dispositifs périphériques.

Cette dernière disposition permet au dispositif central de communiquer simultanément avec tous les dispositifs périphériques répartis sur les deux canaux de transmission.

Conformément à un second mode de réalisation de l'invention, les dispositifs sont aptes à émettre et à recevoir des signaux radio sur au moins deux canaux fréquentiels différents et à chaque fenêtre temporelle successive le dispositif central et les dispositifs périphériques sont commutés sur un canal différent de celui utilisé pour la fenêtre temporelle immédiatement précédente, selon un ordre de succession prédéterminé desdits canaux, qui est identique pour chaque dispositif et qui se déroule de manière synchrone pour tous lesdits dispositifs.

Ainsi, on réalise à chaque période d'activation un saut fréquentiel selon un schéma déterministe identique pour tous les dispositifs.

Préférentiellement, ces derniers utilisent au moins quatre canaux de communication différents et l'ordre de succession desdits canaux est sélectionné lors de la mise en route desdits dispositifs.

La séquence de répétition des différents canaux sera préférentiellement impaire lorsque le nombre de canaux utilisables est pair et présentera un nombre de pas supérieur au nombre de canaux utilisables.

Pour les cas marginaux où il est nécessaire de mettre en oeuvre une procédure de récupération (par exemple après une panne, un arrêt de la centrale, ...), il pourra être prévu un canal de repli qui sera fixe et connu des différents dispositifs, en plus des différents canaux courants utilisés lors des procédures de communication normale.

Dans le cadre d'une phase d'initialisation du procédé de communication ou d'intégration d'un nouveau dispositif périphérique, l'appairage d'un tel nouveau dispositif périphérique ou le réappairage d'un dispositif périphérique ayant été déconnecté par rapport au dispositif central, consiste, par échanges de messages radio asynchrone, à adresser au dispositif central un message indiquant les caractéristiques dudit nouveau dispositif périphérique, notamment la fréquence de son activation pour l'émission et l'écoute, puis à transmettre à ce dernier une adresse d'identification, fixant également son ordre dans la séquence des phases d'autorisation d'émission des différents dispositifs périphériques en liaison avec le dispositif central, un message de synchronisation initiale et un éventuel identifiant de site utilisé pour les transmissions sécurisées.

De même, le procédé selon l'invention peut consister pour un dispositif périphérique mobile, ayant été déplacé en dehors du champ de couverture du dispositif central et ayant reçu un signal de réactivation et/ou de reconnexion ou ayant fait l'objet d'une sollicitation de ce type, à émettre en continu pendant une durée supérieure à la somme des durées d'une période d'activation des dispositifs et d'un intervalle séparant deux telles périodes, une trame de signalisation contenant l'adresse d'identification ou l'identifiant attribué audit dispositif, puis à se mettre en situation d'écoute en vue de la réception d'une réponse du dispositif central, sous la forme d'un message de synchronisation initiale assortie d'une demande d'authentification, à répéter les deux opérations précédentes pour les différents canaux de transmission possibles, en commençant par le dernier canal utilisé par ledit dispositif périphérique avant sa déconnexion de la centrale, jusqu'à réception d'une réponse de la part du dispositif central ou atteinte du nombre de tentatives maximal prédéterminé, avec mise en veille ou désactivation consécutive dudit dispositif périphérique considérée en cas de non rétablissement de la communication avec le dispositif central.

Typiquement ces dernières mesures pourront être mises en oeuvre en relation avec un dispositif périphérique non fixé, nomade, tel qu'une télécommande ou analogue.

En vue d'augmenter la réactivité et l'efficacité du procédé selon l'invention, tout en conservant un rythme courant d'activation faible, chaque dispositif périphérique peut posséder deux fréquences différentes de répétition de sa période d'activation cyclique et de communication radio avec le dispositif central, à savoir une fréquence faible et une fréquence élevée, ledit dispositif périphérique fonctionnant normalement avec le rythme de répétition faible et ledit dispositif périphérique basculant vers le rythme de répétition élevé lorsque ledit dispositif est sollicité ou activé ou, de manière anticipée, lorsque ledit dispositif détermine l'occurrence prochaine d'une action susceptible de le solliciter ou de nécessiter l'établissement d'une communication avec le dispositif central.

Conformément à une application particulièrement avantageuse, le procédé de communication selon l'invention peut être mis en oeuvre par un système de surveillance ou d'alarme, le dispositif central consistant en une centrale d'alarme à microprocesseur pour l'exécution du programme de gestion et de pilotage dudit système et muni d'une interface de communication externe et les dispositifs périphériques consistant en un ou plusieurs capteur(s), organe(s) de contrôle, organe(s) de prise d'images et/ou de sons, sirène(s), avertisseur(s), actionneurs(s), détecteur(s) et/ou dispositif(s) de communication vers un réseau.

L'invention a également pour objet un système de surveillance ou d'alarme comprenant une centrale et des périphériques, formant des dispositifs indépendants et à alimentation autonome, caractérisé en ce qu'il met en oeuvre le procédé de communication tel que décrit ci-dessus.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
La figure 1 représente des chronogrammes montrant les signaux émis/reçus au niveau du dispositif central au cours de deux périodes d'activation successives ;
La figure 2A représente des chronogrammes illustrant les décalages pouvant être générés à l'émission et à la réception des messages envoyés par les périphériques pendant le TPP du fait de la dérive de l'horloge locale ;
La figure 2B illustre une variante de réalisation de l'invention selon laquelle l'activation du dispositif central en phase d'écoute est intermittente pendant le TPP ;
La figure 3 est un ordinogramme représentant les étapes effectuées par un dispositif périphérique n'ayant pas reçu un message de synchronisation (top desynchro) émis par le dispositif central à un instant prédéterminé ;
La figure 4 est une représentation sous forme d'un chronogramme d'un exemple de constitution d'une trame de signalisation émis par un dispositif périphérique mobile souhaitant reprendre la liaison avec le dispositif central ;
La figure 5 représente un exemple de possible structure de la trame courante utilisée dans le cadre du procédé selon l'invention ;
La figure 6 est une représentation schématique d'un ensemble comprenant un dispositif central et plusieurs dispositifs périphériques communiquant avec ce dernier selon le procédé objet de la présente ;
La figure 7 montre sous forme de diagramme les différents états possibles pour les dispositifs périphériques en relation avec le premier mode de réalisation de l'invention décrit ci-dessus, et,
La figure 8 montre sous forme de diagramme les différents états possibles pour les dispositifs périphériques en relation avec le second mode de réalisation de l'invention décrit ci-dessus.

L'invention sera à présent décrite plus précisément en relation avec une réalisation pratique sous la forme d'un système de surveillance ou d'alarme constitué au moins d'un dispositif central ou centrale 1 à microprocesseur (dans certains cas appelée base) coopérant avec au moins un dispositif périphérique ou périphérique 2 choisi dans la liste comprenant les capteurs, organes de contrôle, sirènes, avertisseurs, actionneurs et les dispositifs de communication vers un réseau grâce à des communications radio courte distance (encore appelée SRD) utilisant une bande libre de type ISM).

Chaque élément de ce système, représenté schématiquement à la figure 6, est équipé d'un circuit d'émission / réception radio 1', 2' (alternat) et possède une source d'énergie autonome (pile ou batterie), ainsi qu'un module 1", 2" de comptabilisation du temps associé à une référence de temps (typiquement un quartz avec une chaîne de comptage) encore appelé "référence locale".

La centrale 1 émet de manière périodique un signal radio contenant une information représentative du séquencement temporel de ladite centrale 1 et les périphériques 2 captent cette information de manière à caler leur fonctionnement interne sur un rythme identique ou multiple de celui de la centrale 1 ou tout au moins essaient de s'en approcher. Lorsque la centrale 1 envoie l'information temporelle, elle la fait précéder d'une série de caractères (appelé préambule) dont la durée d'émission est supérieure à la dérive maximum observable entre un périphérique 2 et la centrale 1 (compte tenu des incertitudes liées aux précisions des quartz, des écarts de température, des vieillissements des quartz et des incertitudes diverses), augmentée du nombre de caractères nécessaire pour assurer une synchronisation de la réception, permettant aux périphériques 2 en mode réception de détecter la transmission de l'information temporelle malgré les dérives des références de temps, sachant que le rythme et l'instant de transmission sont prédéterminés à la fois dans la centrale 1 et dans les périphériques 2 considérés.

Lesdits périphériques 2 exploitent cette information temporelle après vérification de la validité de celle-ci (utilisation d'un système de "signature" électronique ou authentification) en modifiant leur chaîne de comptage par avance ou retardement de cette dernière suivant l'écart observé entre la référence locale (périphérique 2) et l'information temporelle transmise, d'une valeur égale à cet écart ou à une fraction de cet écart, pondérée par la valeur moyenne calculée de manière glissante sur les écarts antérieurs.

Selon un exemple de réalisation pratique non limitatif d'un système de surveillance et d'alarme, la centrale 1 peut fonctionner sur un rythme de réception d'une seconde (intervalle séparant deux phases d'écoute successives), pendant une durée d'environ 8 ms en l'absence de message et 30 ms en présence de message provenant d'un périphérique 2 synchronisé. La fenêtre ou phase d'écoute de la centrale 1 démarre 125 ms (1/8 s) avant sa fenêtre de parole. Cette fenêtre s'appelle temps de parole périphériques (TPP).

Cette période d'écoute de la centrale 1 est suivie d'un temps de parole de 40 ms pour cette dernière appelé TPC (temps de parole centrale). Il sert notamment à synchroniser les périphériques toutes les 64 secondes (envoi répété de message de synchronisation). Les temps de parole TPC ne sont utilisés que si la centrale a une information à transmettre. Les périphériques synchronisés n'ont pas le droit d'émettre pendant le TPC (voir figure 1).

Lorsque des périphériques 2 non synchronisés émettent, ils peuvent accidentellement le faire pendant le temps de parole de la centrale, et pour une durée allant jusqu'à une seconde. La centrale doit donc vérifier avant d'émettre, la présence ou l'absence d'une émission déjà engagée.

Ainsi, l'économie d'énergie est obtenue par la réduction des temps d'écoute et d'émission pour les différents dispositifs 1 et 2 constituant le système d'alarme. Cette réduction n'est possible que grâce à la synchronisation des périphériques sur le rythme de la centrale.

L'imprécision physique inévitable de synchronisation sur laquelle ont été basées les simulations effectuées par les inventeurs donne un delta (Δ) de 12 ms par minute, lorsqu'un quartz de 32,768 kHz sert de référence.

Lorsque la précision initiale du quartz est +/- 30 ppm et que la dérive en température est donnée à +/- 50 ppm dans la gamme -10° à +55°, la tolérance globale retenue sera de +/- 100 ppm pour tenir compte d'autres facteurs (vieillissement, dispersion de resynchro,...).

Comme indiqué précédemment, l'ensemble des périphériques 2 (à l'exception éventuellement d'un périphérique nomade du type télécommande), sont synchronisés sur la centrale. Lors de la mise en route du système, après la phase d'installation, les périphériques sont calés sur le rythme de 60 s. Cette synchronisation est maintenue par l'acquisition répétée (systématique) du signal de synchro (message de synchronisation) émis par la centrale. Comme la centrale est en réception chaque seconde, les périphériques ayant un message à faire passer à la centrale doivent le faire dans l'intervalle prévu TPP (voir figure 1).

Les messages adressés en exploitation normale peuvent être de deux types :
- message de signalisation ou d'alerte (intrusion, auto protection, défaut d'alimentation, ...)
- message de présence (avec éventuellement indication niveau de pile et niveau de champs).

Le premier type étant non prédictible et exceptionnel, il n'y a pas de collision dans la très grande majorité des cas. Un mécanisme particulier permettant de gérer les rares collisions est expliqué plus avant.

Le deuxième type est lui prévisible car les périphériques sont paramétrés pour émettre un signal de présence à intervalle régulier (toutes les 600 s par exemple). Deux solutions sont envisageables :
- appel systématique des périphériques par la centrale (inconvénient : consommation accrue pour la centrale)
- envoie automatique du message de présence par le périphérique initié par un premier appel (la centrale peut ainsi répartir les périphériques sur les 600 secondes et de ce fait éviter les collisions ultérieures). Cet automatisme peut s'arrêter par l'envoi d'une commande "silence" par la centrale.

Pour des raisons d'économie d'énergie et de fonctionnalités, les périphériques sont eux aussi en écoute suivant un cycle alterné prédéterminé. Alors que pour la centrale ce cycle est d'une seconde, il pourra varier de 2 à 30 secondes en fonction des périphériques.

Cela signifie en pratique que la centrale ne peut pas dialoguer n'importe quand, avec n'importe quel périphérique, et qu'elle doit donc gérer de manière prédictive ses périodes d'écoute des périphériques.

Pour des raisons de simplicité, tous les périphériques seront calés sur les mêmes sous-multiples :
- cycle à 2 secondes : réveil sur les secondes paires (0,2,4,...)
- cycle à 10 secondes : 0, 10, 20, 30, 40, ...
- cycle à 30 secondes : 0 et 30 secondes.

L'ensemble des périphériques est donc en écoute au moins deux fois par minute (de manière simultanée pour certains au moins d'entre eux).

Lorsque la centrale a besoin de dialoguer avec plusieurs périphériques (après détection de collision, envoi d'une commande à plusieurs interlocuteurs, ...) ou un seul (saisie rapide de plusieurs paramètres avec le boîtier de commande), la centrale informe les périphériques concernés de l'activation de ce mode de communication, ce qui aura pour conséquence pour les périphériques concernés de maintenir la réception activée jusqu'à ce que la transaction ou communication en cours soit terminée ou que ce mode soit désactivé par la centrale.

En pratique, la centrale active le mode en précisant les périphériques concernés, à savoir :
- un périphérique particulier
- les périphériques ayant initiés une communication (ou en cours de dialogue) avec la centrale
- tous les périphériques.

Comme indiqué précédemment, un tel mode de communication discontinue nécessite une synchronisation précise entre la centrale 1 et les périphériques 2.

Dans l'exemple pratique mentionné précédemment, la centrale et les périphériques disposent d'une base de temps de 32768. Ainsi, toutes les 64s, la centrale émet un signal (message) de synchronisation qui permet aux périphériques de réinitialiser les chaînes de comptage de leurs modules de comptage 2".

Le top de synchro coïncide avec la fin du mot du message de synchronisation (mais une autre convention peut être utilisée). La centrale doit donc anticiper la longueur du préambule pour être "à l'heure". Au moment où un TPC se superpose avec l'envoi de la synchro (une fois par 64s), les périphériques se mettent en mode réception selon le même rythme que celui utilisé par la centrale durant les TPP.

Le message de synchronisation peut prendre l'apparence de n'importe quel message. On peut imaginer que pour réduire l'effet d'une perte de synchronisation, les périphériques ajustent par logiciel leur horloge en se basant sur les écarts constatés au moment de la synchronisation. A défaut de correction une mesure de l'écart constaté (entre le signal de synchro et l'horloge locale) peut contribuer à conserver un niveau de performance satisfaisant en cas de perte de synchro "prolongée", car les anticipations d'activation nécessaires peuvent être minimisées.

Dans ce contexte d'émission / réception synchronisé, deux principaux problèmes peuvent survenir : la dérive des références temporelles locales et le défaut de synchronisation dû à l'absence de réception du message de synchronisation cyclique formant "top de synchro", pouvant provenir d'une perte de liaison entre centrale et périphérique.

Concernant les dérives (dérives d'horloge locale), l'erreur sera, dans le cas pratique mentionné ci-dessus, de 6 ms soit un delta de 12 ms comme évoqué précédemment.

D'une manière pratique, cela signifie que lorsque la centrale se met à écouter, un périphérique a pu démarrer une transmission 6 ms plus tôt, ou pourra démarrer la 6 ms plus tard.

Dans le cas extrême, la centrale s'active en premier, un périphérique peut émettre 12 ms plus tard. Ces 12 ms sont avantageusement absorbées par la présence d'un signal de préambule précédant le message proprement dit (voir figure 2A).

Ce préambule permet en particulier :
- de manifester/détecter une activité radio tout en préservant le message d'une troncature,
- d'effectuer un AFC (contrôle automatique de la fréquence) si la fréquence moyenne vaut f₀ (nombres de 0 et de 1 identiques)
- de synchroniser le récepteur pour activer l'UART (interface d'émission / réception asynchrone) au moment opportun,
- d'absorber les écarts d'horloge entre les éléments constitutifs du système.

Comme la fenêtre de parole des périphériques 2 est limitée à 125 ms, le message émis par un périphérique "tardif' ne devra pas dépasser la limite du TPP. Si le préambule vaut 14 ms (delta de dispersion) + 3 caractères (soit ∼ 3 ms), le message fera au maximum : 125 - 12 - (14 + 3) = 99 ms (∼99 octets à 9600 bds). Avantageusement, on se limitera à 31 ms pour la longueur du message pour éviter tout risque de débordement (figure 2).

Avantageusement, le préambule contient autant de 1 que de 0 afin que, codé en modulation de fréquence, la valeur moyenne du signal radio corresponde à la valeur centrale du canal radio utilisé permettant ainsi l'activation d'un dispositif d'asservissement automatique de la fréquence (AFC) côté récepteur, au début de la communication.

Préférentiellement, le préambule est constitué d'une suite de caractères 55h (101010...) permettant une exploitation plus rapide de l'asservissement de fréquence et peut être suivi d'un motif composé de deux caractères FFh et 00h utilisés pour marquer la fin du préambule et le début des données transmises dans le message ou la trame concernée 2.

La réception de FFh avant 00h indique que la synchronisation caractère était réalisée dès le premier 55h.

De manière pratique, ledit préambule peut, par exemple, être composé de 15 caractères soit 15,6 ms de durée (à 9600 bds).

En variante, les 14 premiers caractères peuvent être identiques et valoir 0xF0 (0000011111 en binaire). Le 15^{ème} vaut 0x9c (0001110011 en binaire). Le début du préambule se matérialise sous forme de pulses positifs et négatifs d'égale longueur (∼521 µs). Le dernier caractère 0x9C indique la fin du préambule.

Pour optimiser la consommation du dispositif récepteur, l'activation de ce dernier peut être coupée en deux périodes de 4 ms (au lieu de 15 ms continues), comme le montre la figure 2B.

En outre, un défaut de synchronisation peut survenir lorsqu'un périphérique 2 rate un ou plusieurs message(s) de synchronisation émis par la centrale 1.

La première fois, le périphérique conserve sa référence interne, mais lors de la minute suivante, il devra anticiper le TPC de manière à pouvoir recevoir le message de synchronisation même en cas de retard.

Si la synchronisation est ratée une seconde fois, le périphérique concerné doit engager une procédure pour retrouver sa synchronisation, tel que celle représentée par exemple sur la figure 3.

Pour mettre en oeuvre une telle procédure, le système selon l'invention devra, par exemple mettre en oeuvre une méthode de gestion des transmissions sur canaux multiples avec rabattement en cas de défaillance de la liaison radio usuelle.

Ainsi, lors de l'installation du système, la centrale 1 demande aux différents périphériques 2 enregistrés de mesurer la qualité du signal radio sur l'ensemble des canaux exploitables (mesure du plancher de bruit à l'aide du RSSI - indicateur de la puissance du signal reçu), de manière à pouvoir déterminer dans un deuxième temps quel sera respectivement le canal principal et le canal de secours (ou de repli). Après avoir effectué la sélection, la centrale 1 indique à l'ensemble des périphériques les consignes sur le choix des canaux.

Les défauts de liaison radio peuvent être relevés, d'une part, par les périphériques, lorsque le recalage temporel n'est plus reçu au moment prévu ou lors de l'absence d'acquittement consécutif à la transmission d'un événement et, d'autre part, par la centrale, par l'absence répétée de messages de présence ou l'absence d'acquittement consécutif à une requête. Ce constat est mis à profit :
- par le(s) périphérique(s) concerné(s), pour basculer sur le canal de repli après un nombre prédéterminé d'absence de recalage (non réception de plusieurs messages de synchronisation) ou de répétitions successives d'émission de messages de signalisation d'événement restés sans réponse, et,
- par la centrale, pour rechercher le(s) périphérique(s) aux "abonnés" absents (absence de message de présence ou de non-réponse à une requête).

Dans tous les cas, un des périphériques 2 du système sera à l'initiative du changement de canal lorsque les conditions requises sont remplies, et la centrale 1 émettra une forme de balise radio sur le canal de repli (après les conditions requises), ce tout en conservant la gestion du canal principal.

Chaque périphérique 2 ayant basculé sur le canal de rabattement modifie son rythme et sa chronologie de réception. En effet, alors que les périphériques fonctionnant sur le canal principal s'activent selon des rythmes différents (selon la nature des périphériques), le rythme est identique pour tous dès qu'ils ont basculés sur le canal de repli.

Avantageusement, les instants des phases d'écoute sur le canal de repli, sont décalés par rapport au fonctionnement nominal.

Ainsi, à titre d'exemple, en fonctionnement nominal (canal principal), les échanges (hors alertes) se font sur des secondes paires et, en fonctionnement de secours (canal de rabattement) et la balise radio est transmise par la centrale 1 sur des secondes impaires (ce qui lui permet de continuer à gérer les autres périphériques 2 sur le canal principal).

Dans l'exemple pratique discuté, la procédure de perte de liaison est engagée après deux pertes de synchronisation (deux messages de synchronisation non reçus). Dans un premier temps, le périphérique isolé de la centrale continue à rester à l'écoute d'une synchronisation chaque minute sur le canal initial. L'anticipation des intervalles TPP et TPC sont anticipés (ou retardés) de la valeur :
(Nombre de minutes écoulées depuis a dernière synchro) x (erreur moyenne constatée).

Dans un deuxième temps, le périphérique isolé bascule sur le canal de repli au moment où il était sensé envoyer son message de présence et se remet en mode réception pendant une seconde pour tenter de capter une synchro (la centrale ayant constaté l'absence de signal de présence, elle est programmée pour émettre une demande de statut (synchronisée) sur le canal de rabattement.

Si cette procédure n'aboutit pas, le périphérique concerné va s'endormir pendant 32 secondes, puis réactiver la réception pendant 40 ms sur le canal de repli (durant le TPC) et ainsi de suite (sommeil, Rx, ...). Ces 40 ms sont réparties en périodes 4 ms de Rx séparées par des mises en veille de 2 ms.

Il convient de noter, à ce sujet notamment, que la présence d'un périphérique mobile, tel qu'une télécommande, dans le système de surveillance ou d'alarme constituera un cas particulier puisqu'il pouvait être hors de la zone de couverture au moment de la migration (basculement des périphériques sur le canal de repli). De ce fait, si elle n'est pas synchronisée, elle émet de manière asynchrone successivement sur les quatre canaux en commençant par le canal ayant servi le plus récemment. L'émission sur chaque canal doit être d'une seconde pour permettre l'écoute par la centrale. Les différents canaux de communication utilisables sont préférentiellement situés dans la bande de 868 MHz.

En fait, un périphérique mobile tel qu'une télécommande devra être géré d'une manière spécifique, en particulier en ce qui concerne sa communication avec la centrale, puisqu'elle est susceptible de quitter la zone de couverture radio de la centrale.

Il faudra par conséquent prévoir quelques dispositions particulières pour ce périphérique, avec des répercussions sur le fonctionnement général du système.

Ainsi, il pourra être prévu que :
- en l'absence de signal de synchronisation, la télécommande s'endorme et ne se réactive que sur appui d'un bouton,
- un appui bouton "réveille" la télécommande qui n'est donc plus synchronisée ; pour être sûre d'être entendue, elle devra émettre durant une seconde sur chacun des quatre canaux possibles de communication en commençant par le dernier (en date) utilisé
- chaque émission est suivie d'un temps d'écoute pour détecter une possible réponse de la centrale pendant une durée déterminée avant de passer au canal suivant
- pour indiquer cette phase à l'usager, on peut faire clignoter une diode de manière rapide jusqu'à ce que la liaison avec la centrale soit établie
- lorsque la centrale détecte la télécommande, elle répond par une demande d'authentification accompagnée des paramètres de synchronisation

Comme la trame émise par la télécommande peut être captée à n'importe quel stade, il est proposé d'établir la liaison en deux temps :
- trame de signalisation transmise en continu (1 seconde) ne contenant qu'une information simplifiée d'identification de l'envoyeur (pour permettre l'interprétation du message avec un nombre réduit d'octets reçus),
- réponse de la centrale par une demande d'authentification,
- envoi du certificat d'authentification par la télécommande avec les paramètres de celle-ci (id du bouton appuyé, niveau pile, ...).

Une proposition de trame d'émission pour la télécommande est représentée sur la figure 4.

La trame proposée contient 4 octets répétés 241 fois pour obtenir une seconde d'émission :

Le premier octet est un octet de préambule, le 2^{ème} est un octet de synchro identique au préambule des messages et vaut 0xf0 (0000011111 en binaire. Les 3^{ème} et 4^{ème} octets sont une valeur fixée au moment de l'appairage de la télécommande.

Par ailleurs, il convient également de mentionner les problèmes liés aux éventuelles collisions de messages radio pouvant survenir dans le système à savoir :
- réponse simultanée de deux périphériques lors du TPP ;
- superposition d'une émission télécommande (asynchrone) avec un dialogue centrale-périphérique.

Le premier cas est identifié par la centrale par l'observation de l'enveloppe des porteuses superposées : le signal indicateur du niveau de champ doit en principe indiquer à l'issu du TPP l'absence de signal, consécutivement à une impossibilité de décoder des données viables durant le TPP. Dans ce cas la centrale poursuit en émettant dans le TPC un message demandant une écoute prolongée des périphériques pour permettre un appel de deux-ci.

Dans le deuxième cas, l'émission de la télécommande est perçue par la centrale, au plus tôt au moment du TPP, sinon en cours de dialogue. En fin de TPP, le signal de niveau de champ indiquera une poursuite de la présence de l'émission, et en cours de dialogue, les intervalles de silence ne seront pas respectés. A partir de ces observations, la centrale interrompt les dialogues en cours pour écouter (et décoder dès que possible) la trame de la télécommande. Il serait souhaitable que les périphériques impliqués puissent également détecter ce cas de figure pour annuler une émission prévue.

En fin de trame télécommande, la centrale répond par un message (en priorité sur ce qui était en cours) à destination de la télécommande pour initier un dialogue. Cette réponse doit intervenir dans le délai standard prévu afin que la télécommande ne bascule pas sur le canal radio suivant. Il serait souhaitable, que si cette collision intervient au moment d'une synchro, que les périphériques ayant constaté soit l'absence de synchro, soit la trame télécommande, reporte à la seconde suivante la tentative de synchro. En cas d'échec (c'est-à-dire d'impossibilité pour la centrale d'émettre la synchro), celle-ci sera effectuée pour la prochaine minute (à ce stade, dans 63 secondes).

Enfin, le système de surveillance ou d'alarme pourra également mettre en oeuvre un méthode de synchronisation initiale pour chaque nouveau périphérique 2 (également dénommé appairage).

Dans ce cas, avant qu'un périphérique puisse s'intégrer au système, il devra échanger des informations sur ses caractéristiques (type de capteur, identifiant, ..) et recevoir en retour un code d'adresse permettant de l'identifier au sein du système, ainsi qu'une "mise à l'heure" de sa référence locale par rapport à la centrale 1.

Ceci est réalisé par l'envoi de manière asynchrone d'une demande d'appairage par le périphérique concerné balayant successivement les différents canaux radio susceptibles d'êtres utilisés au moment de la synchronisation initiale.

Les périodes d'émissions (côté périphérique) sont entrecoupées de courtes périodes de réception afin de tester une éventuelle réponse de la centrale 1 (et engager le dialogue ...). Ladite centrale 1 sera préalablement placée dans un mode spécifique utilisé pour installer de nouveaux périphériques 2, de manière à ne pas prendre en compte accidentellement un périphérique en cours d'installation dans un autre système situé à portée de radio.

Ce mode de synchronisation initial peut s'appliquer également aux périphériques qui ont quitté la zone de couverture radio de la centrale 1 (télécommande, médaillon d'alerte, etc). En effet, si l'on souhaite les solliciter après être revenu dans le périmètre de la centrale 1, ils doivent se resynchroniser pour pouvoir dialoguer. De même, un périphérique 2 ayant été stoppé (remplacement de pile) devra réengager cette procédure.

Pour compléter la description de l'exemple de réalisation pratique de l'invention exposé ci-dessus, on décrira ci-après une constitution possible, ainsi qu'un format associé, pour les messages usuels (de synchronisation, de routine, de signalisation) sous forme de trames numériques, échangées entre les dispositifs 1 et 2 formant le système d'alarme ou de surveillance.

Une telle trame est représentée sur la figure 5 des dessins annexés, et est normalement précédée d'un préambule et d'un octet de synchronisation tel qu'évoqué ci-dessus (non représentés).

Les champs "signalisation" (signalisation _1 et signalisation _2) indiquent au(x) dispositif(s) destinataire(s) de la trame les conditions et l'enchaînement de la transmission en cours.

Ces champs peuvent par exemple indiquer la situation de la trame dans une transmission (première, dernière), le nombre de destinataires (trame destinée à un périphérique spécifique ou à tous les périphériques), le type de destinataires (périphérique ayant une transmission en cours), l'écriture ou non d'un cryptage ou d'une authentification, et le nature synchronisée ou asynchrone de la trame.

La longueur (codée sur 6 bits) indique le nombre d'octets de la zone "données".

L'indicateur Ack est un indicateur d'acquittement indiquant que la trame sert également à acquitter la trame reçue.

Le champ "type" permet d'identifier la nature du message ("Rfa" est un bit libre pour des éventuelles affectations ultérieures).

Les adresses valides vont de 01h à 3Eh, la valeur 00 étant utilisée pour les commandes de diffusion et la valeur 3Fh pour les périphériques non appairés. L'adresse de la centrale est toujours implicite. Dans le sens périphérique vers la centrale, l'adresse représente l'expéditeur, dans le sens inverse, il s'agit du destinataire.

Le champ "données" forme la zone contenant les informations utiles. La plupart des trames sont de longueur fixe, c'est-à-dire que les données sont sur 32 bits. Pour homogénéiser les formats, la longueur figure donc dans tous les messages.

La zone "MAC" est utilisée pour authentifier le message et le calcul de son contenu peut être réalisé de différentes manières, en particulier selon celles connues de l'homme du métier, par exemple du type connu sous la désignation AES.

Enfin, le "CRC" est une zone de redondance cyclique permettant de s'assurer que la trame n'a pas subi d'erreur durant la transmission radio. Son calcul est conforme à la norme CCIR. Les données prises en compte dans le calcul comportent l'intégralité des champs (de signalisation_1 à MAC inclus).

Il convient de noter qu'il existe deux séquences dont le format diffère du format décrit ci-dessus. Elles sont employées dans des situations où le synchronisme n'est pas assuré entre l'émetteur du message et le destinataire.

La première séquence non standard est utilisée par la télécommande (et tous les autres périphériques mobiles) pour indiquer son intention d'émettre une trame de statut. En effet, un éloignement prolongé de la centrale fait perdre la synchronisation. La télécommande envoie une séquence particulière pendant une seconde sur le dernier canal utilisé et tente d'obtenir une réponse de la centrale. Un échec entraîne l'émission de la même séquence sur un autre canal, et ainsi de suite jusqu'à épuisement des quatre canaux possibles.

L'autre séquence non standard est utilisée par la centrale pour resynchroniser des périphériques dont le lien radio a été interrompu pour une période prolongée (typiquement > 512 s). Ce cas ne concerne pas les périphériques mobiles (télécommandes, médaillons, etc). En effet, après 128 secondes sans synchronisation et une demande de synchro en échec, un périphérique se met dans un mode sommeil duquel il ne sortira que sur sollicitation de la centrale, ceci afin de préserver l'énergie des piles. A l'usage, des temps seront affinés pour ne pas obtenir un système trop sensible.

Les figures 7 et 8 montrent de manière schématique les différents états possibles pour les dispositifs périphériques 2, respectivement en relation avec le premier et le second modes de réalisation.

Sur ces figures, les termes suivants présentent les significations indiquées ci-après :
- Rx : réception ;
- Tx : émission ;
- "time-out" : écoulement du délai imparti ;
- "timing" : séquencement ou cycle de répétition ;
- P_stat : trame de statut du périphérique ;
- C_app : trame d'appairage émise par la centrale ;
- P_init : trame de demande d'appairage ;
- P_txt : trame de saisie de texte ;
- synchro ou sync : trame de synchronisation ;
- C_chan : trame de changement de canal émise par la centrale ;
- C_stat : trame de demande de statut émise par la centrale ;
- C_xxx : trame indéterminée ;
- "burst" : salve ;
- "tst" : test.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention tel que défini par les revendications.

## Revendications

1. Procédé de communication bidirectionnelle par transmission de messages radio fréquence sous forme de trames numériques modulées en fréquence entre un dispositif central ou primaire maître et plusieurs dispositifs périphériques ou secondaires esclaves, ces dispositifs étant tous physiquement indépendants, pourvus de sources d'énergie autonomes et au moins équipés d'un circuit d'émission / réception radio, ainsi que d'un module de comptabilisation du temps fournissant une référence temporelle locale, procédé consistant, en fonctionnement normal, à synchroniser à intervalles prédéterminés les modules de comptabilisation des différents dispositifs (1 et 2) par l'émission d'un message radio de synchronisation du dispositif central (1) vers les dispositifs périphériques (2) et à établir une liaison de communication radio discontinue, pendant des fenêtres temporelles séparées répétitives prédéterminées, entre ledit dispositif central (1) et les dispositifs périphériques (2), correspondant à des périodes limitées d'activation cyclique dudit dispositif central (1) et d'au moins certains desdits dispositifs périphériques (2), répétées à intervalles réguliers et/ou prédéterminés, de durée(s) inférieure(s) à celle(s) des intervalles séparant , deux émissions successives du message de synchronisation, procédé **caractérisé en ce que** chaque période d'activation comprend une première phase d'autorisation ou d'obligation d'émission de message(s) pour un des dispositifs périphériques (2) et simultanément d'écoute, au moins pendant une première partie de cette première phase, pour le dispositif central (1) et une seconde phase d'autorisation d'émission de message(s) pour le dispositif central (1) et simultanément d'écoute pour au moins un des dispositifs périphériques (2), destinataire(s) programmé(s) d'un tel éventuel message du dispositif central (1), ladite seconde phase suivant immédiatement ladite première phase et le message de synchronisation étant émis à intervalles prédéterminés pendant une telle seconde phase.

2. Procédé selon la revendication 1, **caractérisé en ce que** chaque message échangé entre dispositif maître (1) et dispositif(s) esclave(s) (2) comprend une première partie formant préambule dont la durée temporelle est supérieure à la dérive maximale de la synchronisation entre le dispositif central (1) et les dispositifs périphériques (2) pendant l'intervalle séparant deux messages de synchronisation successifs et **en ce que** le ou les dispositif(s) en phase d'écoute demeurent activé(s) au moins pendant la durée de ce préambule, de manière continue ou discontinue, ledit ou lesdits dispositifs étant désactivé(s) ou mis en veille en l'absence de détection de message après écoulement de cette durée.

3. Procédé selon la revendication 2, **caractérisé en ce que** le corps du préambule est constitué par une portion de message numérique formé d'un motif répétitif comportant autant de 1 que 0, préférentiellement présents de manière régulièrement alternée, ledit préambule se terminant par un motif de caractères numériques particulier différent dudit motif répétitif, préférentiellement une suite prolongée d'une pluralité de 1, suivie d'une suite prolongée d'une pluralité de 0.

4. Procédé selon la revendication 3, **caractérisé en ce que**, pour chaque message émis, le préambule est suivi d'un octet de synchronisation pour l'activation de l'interface de transmission radio asynchrone du circuit d'émission / réception (1', 2') du ou des dispositif(s) central (1) ou périphérique(s) (2) destinataire(s), et **en ce que** lesdits dispositifs périphériques (2) réalisent, après chaque réception d'un message radio de synchronisation, une vérification de la validité dudit message, puis une exploitation de son information temporelle par sa comparaison avec la référence temporelle locale du dispositif périphérique (2) concerné et la modification consécutive, par avance ou retardement, de la référence temporelle locale fournie par le module de comptabilisation correspondant (2") en fonction de l'écart constaté ou d'une fraction de ce dernier, évaluée en tenant compte au moins des deux derniers écarts antérieurs relevés.

5. Procédé selon l'une quelconque des revendications 1 à 4, **caractérisé en ce que** le dispositif central (1) est systématiquement à l'écoute pendant la première phase de chaque période d'activation cyclique, **en ce que** les dispositifs périphériques (2) sont autorisés à émettre, un par un, dans un ordre cyclique prédéterminé, par exemple lié à leur adresse d'identification et d'enregistrement auprès du dispositif central (1), et avec une fréquence de répétition, d'occurrence ou de réalisation correspondant à un sous-multiple de la fréquence de répétition des périodes limitées d'activation et **en ce que** les phases d'écoute desdits dispositifs périphériques (2) se répètent avec une fréquence de répétition ou d'occurrence correspondant à un sous-multiple de la fréquence de répétition des périodes limitées d'activation, lesdites fréquences de répétition étant différentes pour chaque type ou chacun des dispositifs périphériques (2), les fréquences des phases d'écoute étant, pour les mêmes dispositifs périphériques (2), supérieures aux fréquences des phases d'émission, tous les dispositifs périphériques (2) étant à l'écoute lors de chaque émission d'un message radio de synchronisation émis par le dispositif central (1).

6. Procédé selon l'une quelconque des revendications 2 à 5, **caractérisé en ce que**, immédiatement avant chaque phase d'émission d'un message par le dispositif central (1) ou l'un des dispositifs périphériques (2), le dispositif (1 ou 2) concerné se met en situation d'écoute, et n'est autorisé à émettre qu'en l'absence de tout message radio en cours de transmission.

7. Procédé selon l'une quelconque des revendications 1 à 6, **caractérisé en ce que** les messages adressés par les dispositifs périphériques (2) au dispositif central (1) consistent soit en des messages de routine prédéterminés indiquant une situation normale au niveau du dispositif périphérique (2) concerné et adressés obligatoirement au dispositif central (1) de manière répétitive à des instants successifs propres à chaque dispositif périphérique (2), soit en des messages aléatoires de signalisation d'un incident, d'un évènement ou d'une situation anormale, chaque message de signalisation étant transmis au dispositif central (1) durant la phase d'autorisation d'émission de la période d'activation immédiatement consécutive à l'occurrence de l'incident, de l'événement ou de la situation anormale et son émission débutant avant le début de la phase d'autorisation d'émission, lesdits messages de signalisation étant pourvus de préambules rallongés.

8. Procédé selon l'une quelconque des revendications 1 à 7, **caractérisé en ce que** les différents dispositifs (1 et 2) sont aptes à émettre et à recevoir des signaux radio sur au moins deux canaux fréquentiels, à savoir un canal principal utilisé en fonctionnement normal et au moins un canal de repli, de rabattement ou de secours utilisé en cas de difficulté de transmission sur le canal principal, et **en ce que** ledit procédé consiste à basculer les transmissions radio entre dispositifs (1 et 2) du canal principal sur le ou un canal de repli à l'initiative d'un dispositif périphérique (2), après que ce dernier ait diagnostiqué une coupure de sa liaison radiofréquence avec le dispositif central (1), soit du fait de l'absence de réception, éventuellement répétée, de message radio de synchronisation à une ou plusieurs échéance(s) prédéterminée(s), soit du fait de l'absence de message de réponse ou d'accusé de réception du dispositif central (1) suite à l'envoi préalable, de manière répétée, de messages radio, en particulier de messages de signalisation d'un incident, d'un événement ou d'une situation anormale, du dispositif périphérique (2) concerné vers ledit dispositif central (1).

9. Procédé selon la revendication 8, **caractérisé en ce que** le basculement des transmissions entre dispositifs (1 et 2) sur le ou un canal de repli consiste, pour le dispositif périphérique (2) à l'initiative dudit basculement, à basculer sur le ou un canal de repli au moment de l'avènement d'une phase d'autorisation ou d'obligation d'émission de messages(s) qui lui est attribuée selon l'ordre établi pour les différents dispositifs périphériques (2), à se mettre ensuite en situation d'écoute pendant une première durée au moins égale à la somme des durées de l'intervalle séparant deux périodes d'activation cyclique et d'une telle période, puis éventuellement, de manière répétitive, pendant les phases d'émission consécutives estimées du dispositif central (1), ce jusqu'à réceptionner un message de synchronisation décalée émis par le dispositif central (1) et fixant le nouveau rythme d'émission et d'écoute entre ledit dispositif périphérique (2) et ledit dispositif central (1) sur ledit canal de repli.

10. Procédé selon l'une quelconque des revendications 8 et 9, **caractérisé en ce que** le basculement des transmissions entre dispositifs (1 et 2) sur le ou un canal de repli consiste, pour le dispositif central (1), après avoir relevé l'absence répétée de réception d'un quelconque message, en particulier d'un message de routine, durant plusieurs phases successives d'autorisation ou d'obligation d'émission allouées au dispositif périphérique (2) ayant basculé, à émettre durant la phase d'écoute suivante prévue dudit dispositif périphérique (2) un message de synchronisation décalée sur le canal de repli, ou successivement sur les différents canaux de repli possibles, à répéter éventuellement cette émission pendant plusieurs phases d'écoute correspondantes successives des dispositifs périphériques (2) sur le ou les canaux de repli, ce jusqu'à réceptionner un message en retour de la part dudit dispositif périphérique (2) ayant basculé, et à adresser un ou des messages, dans une ou plusieurs phases d'autorisation d'émission dudit dispositif central (1), requérant le basculement des autres dispositifs périphériques (2) sur le canal de repli considéré, le cas échéant dans l'ordre d'adressage desdits autres dispositifs périphériques (2), les phases d'émission / réception successives des différents dispositifs sur le canal principal et sur le canal de repli étant décalées temporellement, l'ordre d'adressage des périphériques (2), après leur basculement, sera le canal de repli étant soit identique à celui prévalant sur le canal principal, soit différent de ce dernier, le nouvel ordre étant dans ce dernier cas indiqué par le dispositif central (1) aux dispositifs périphériques (2).

11. Procédé selon l'une quelconque des revendications 1 à 7, **caractérisé en ce que** les dispositifs (1 et 2) sont aptes à émettre et à recevoir des signaux radio sur au moins deux canaux fréquentiels différents et **en ce qu'**à chaque fenêtre temporelle successive le dispositif central (1) et les dispositifs périphériques (2) sont commutés sur un canal différent de celui utilisé pour la fenêtre temporelle immédiatement précédente, selon un ordre de succession prédéterminé desdits canaux, qui est identique pour chaque dispositif (1, 2) et qui se déroule de manière synchrone pour tous lesdits dispositifs (1 et 2).

12. Procédé selon la revendication 11, **caractérisé en ce que** les dispositifs (1 et 2) utilisent au moins quatre canaux de communication différents et **en ce que** l'ordre de succession desdits canaux est sélectionné lors de la mise en route desdits dispositifs (1 et 2).

13. Procédé selon l'une quelconque des revendications 8 à 10, **caractérisé en ce que** l'appairage d'un nouveau dispositif périphérique (2) ou le réappairage d'un dispositif périphérique (2) ayant été déconnecté par rapport au dispositif central (1), consiste, par échanges de messages radio asynchrone, à adresser au dispositif central (1) un message indiquant les caractéristiques dudit nouveau dispositif périphérique (2), notamment la fréquence de son activation pour l'émission et l'écoute, puis à transmettre à ce dernier une adresse d'identification, fixant également son ordre dans la séquence des phases d'autorisation d'émission des différents dispositifs périphériques (2) en liaison avec le dispositif central (1), un message de synchronisation initiale et un éventuel identifiant de site utilisé pour les transmissions sécurisées.

14. Procédé selon l'une quelconque des revendications 1 à 13, **caractérisé en ce qu'**il consiste pour un dispositif périphérique (2) mobile, ayant été déplacé en dehors du champ de couverture du dispositif central (1) et ayant reçu un signal de réactivation et/ou de reconnexion ou ayant fait l'objet d'une sollicitation de ce type, à émettre en continu pendant une durée supérieure à la somme des durées d'une période d'activation des dispositifs (1 et 2) et d'un intervalle séparant deux telles périodes, une trame de signalisation contenant l'adresse d'identification ou l'identifiant attribué audit dispositif (2), puis à se mettre en situation d'écoute en vue de la réception d'une réponse du dispositif central (1), sous la forme d'un message de synchronisation initiale assortie d'une demande d'authentification, à répéter les deux opérations précédentes pour les différents canaux de transmission possibles, en commençant par le dernier canal utilisé par ledit dispositif périphérique (2) avant sa déconnexion de la centrale (1), jusqu'à réception d'une réponse de la part du dispositif central (1) ou atteinte du nombre de tentatives maximal prédéterminé, avec mise en veille ou désactivation consécutive dudit dispositif périphérique (2) considérée en cas de non rétablissement de la communication avec le dispositif central (1).

15. Procédé selon l'une quelconque des revendications 1 à 14, **caractérisé en ce qu'**il est mis en oeuvre par un système de surveillance ou d'alarme, le dispositif central (1) consistant en une centrale d'alarme à microprocesseur pour l'exécution du programme de gestion et de pilotage dudit système et muni d'une interface de communication externe, **en ce que** les dispositifs périphériques (2) consistent en un ou plusieurs capteur(s), organe(s) de contrôle, organe(s) de prise d'images et/ou de sons, sirène(s), avertisseur(s), actionneurs(s), détecteur(s) et/ou dispositif(s) de communication vers un réseau.

16. Procédé selon l'une quelconque des revendications 1 à 15, **caractérisé en ce que** chaque dispositif périphérique (2) possède deux fréquences différentes de répétition de sa période d'activation cyclique et de communication radio avec le dispositif central (1), à savoir une fréquence faible et une fréquence élevée, ledit dispositif périphérique (2) fonctionnant normalement avec le rythme de répétition faible et ledit dispositif périphérique (2) basculant vers le rythme de répétition élevé lorsque ledit dispositif (2) est sollicité ou activé ou, de manière anticipée, lorsque ledit dispositif (2) détermine l'occurrence prochaine d'une action susceptible de le solliciter ou de nécessiter l'établissement d'une communication avec le dispositif central (1).

17. Système de surveillance ou d'alarme comprenant une centrale et des périphériques, formant des dispositifs indépendants et à alimentations autonomes, **caractérisé en ce qu'**il met en oeuvre le procédé de communication selon l'une quelconque des revendications 1 à 16.

## Claims

1. Method of bidirectional communication by transmitting radio frequency messages in the form of digital frames which are modulated in frequency between a central device or primary master and several peripheral devices or secondary slaves, said devices all being physically independent, provided with independent sources of energy and equipped at least with a radio transmission/reception circuit, as well as a module for counting time, which provides a local time reference, which method consists, in normal functioning, of synchronising at predetermined intervals the modules for counting different devices (1 and 2) by the transmission of a radio synchronisation message from the central device (1) to the peripheral devices (2) and establishing a discontinuous radio communication link during predetermined repetitive separate time windows between said central device (1) and the peripheral devices (2), corresponding to limited periods of cyclical activation of the said central device (1) and at least some of said peripheral devices (2), repeated at regular and/or predetermined intervals of shorter duration than the intervals separating two consecutive transmissions of the synchronisation message, the method being **characterised in that** each activation period comprises a first authorisation phase or requirement of transmission of a message(s) for one of the peripheral devices (2) and simultaneous monitoring, at least during the first part of this first phase, for the central device (1) and a second authorisation phase of transmission of the message(s) for the central device (1) and simultaneous monitoring for at least one of the destination programmed peripheral devices (2) of such a message from the central device (1), the said second phase immediately following the said first phase and the synchronisation message being transmitted at predetermined intervals during such a second phase.

2. Method according to claim 1, **characterised in that** each message exchanged between the master device (1) and the slave device(s) (2) comprises a first part forming the preamble of which the time duration is greater than the maximum derivative of synchronisation between the central device (1) and the peripheral devices (2) during the interval separating two successive synchronisation messages, and **in that** the device or devices in a monitoring phase remain active at least for the duration of this preamble, in a continuous or discontinuous manner, the said device or devices being deactivated or put on standby in the absence of detecting a message after the completion of this period.

3. Method according to claim 2, **characterised in that** the body of the preamble is formed by a portion of the digital message formed by a repetitive pattern comprising as many 1s as 0s, preferably in a regularly alternating manner, the said preamble terminating in a particular pattern of digital characters differing from said repetitive pattern, preferably a prolonged sequence of a plurality of 1s, followed by a prolonged sequence of a plurality of 0s.

4. Method according to claim 3, **characterised in that** for each transmitted message, the preamble is followed by a synchronization octet for activating the interface of asynchronous radio transmission of the transmission/reception circuit (1', 2') of the central device(s) (1) or destination peripheral devices (2), and **in that** the said peripheral devices (2) verify each time after receiving a radio synchronisation message the validity of said message, then use its time information by comparing with the local time reference of the peripheral device (2) concerned and the following modification, in advance or in retrospect, of the local time reference provided by the corresponding counting module (2") as a function of the recorded interval or a fraction of the latter, evaluated by taking into account at least the two previous picked up intervals.

5. Method according to any one of claims 1 to 4, **characterised in that** the central device (1) systematically in monitoring mode during the first phase of each cyclical activation period, **in that** the peripheral devices (2) are authorised to transmit, one by one, in a predetermined cyclical order, for example linked to their identification and registration address to the central device (1) and with a repetition, occurring or realisation frequency corresponding to a sub-multiple of the repetition frequency of limited periods of activation, and **in that** the monitoring phases of said peripheral devices (2) are repeated with a repetition or occurrence frequency corresponding to a sub-multiple of the repetition frequency of limited periods of activation, the said repetition frequencies being different for each type or each of the peripheral devices (2), the frequencies of the monitoring phases being for the same peripheral devices (2) greater than the frequencies of the transmission phases, all of the peripheral devices (2) monitoring at each transmission a synchronisation radio message transmitted by the central device (1).

6. Method according to any one of claims 2 to 5, **characterised in that** immediately prior to each transmission phase of a message by the central device (1) or one of the peripheral devices (2), the device (1 or 2) concerned is put into a monitoring mode and is only authorised to transmit in the absence of any radio message during transmission.

7. Method according to any one of claims 1 to 6, **characterised in that** the messages addressed by the peripheral devices (2) to the central device (1) consist either of predetermined routine messages indicating a normal situation of the peripheral device (2) concerned and necessarily addressed to the central device (1) in a repetitive manner at successive instances for each peripheral device (2), or random messages for signalising an incident, an event or abnormal situation, each signalling message being transmitted to the central device (1) during the phase of authorizing a transmission of the period of activation immediately following the occurrence of the incident, the event or abnormal situation and its transmission prior to the start of the transmission authorisation phase, whereby the said signalling messages are provided with extended preambles.

8. Method according to any one of claims 1 to 7, **characterised in that** the different devices (1 and 2) are able to transmit and receive radio signals on at least two frequency channels, namely a main channel used in normal functioning and at least one fold channel, fold down or backup channel used in case of problems with transmission on the main channel, and **in that** the said method consists of swinging the radio transmissions between devices (1 and 2) from the main channel to the or a fold channel on the initiative of a peripheral device (2), after the latter has diagnosed an interruption in its radiofrequency link with the central device (1), either due to the lack of reception, possibly repeated, of the synchronisation radio message at one or more predetermined times, or the absence of the response message or acknowledgement of the central device (1) following the preceding transmission, in a repeated manner, of radio messages, in particular messages for signalling an incident, an event or an abnormal situation of the peripheral device (2) concerned towards the said central device (1).

9. Method according to claim 8, **characterised in that** the swinging of transmissions between devices (1 and 2) on the or a fold channel consists, for the peripheral device (2) initiating said swinging, of swinging to the or a fold channel at the time of an authorisation phase or requirement of transmission of messages which is attributed thereto according to the established order for the different peripheral devices (2), then putting itself into a monitoring situation for a first period at least equal to the sum of the periods of the interval separating two cyclical activation periods and such a period, then possibly, in a repetitive manner, during estimated consecutive transmission phases of the central device (1), until receiving an error synchronisation message transmitted by the central device (1) and fixing the new transmission and monitoring rhythm between the said peripheral device (2) and the said central device (1) on said fold channel.

10. Method according to any one of claims 8 and 9, **characterised in that** the swinging of transmissions between devices (1 and 2) to the or a fold channel consists, for the central device (1), having picked up the repeated absence of reception of any message, in particular a routine message, during several consecutive phases of authorisation or requirement of transmission allocated to the peripheral device (2) having swung, of transmitting during the following monitoring phase of said peripheral device (2) an error synchronization message to the fold channel, or consecutively to different possible fold channels, repeating this transmission during several corresponding successive monitoring phases of the peripheral devices (2) to the fold channel or channels, until receiving a message in return from said peripheral device (2) which has swung, and addressing one message or messages, in one or more transmission authorisation phases of said central device (1), requiring the swinging of other peripheral devices (2) to the fold channel in question, if necessary in the address order of the said other peripheral devices (2), the consecutive transmission/receiving phases of different devices on the main channel and on the fold channel being shifted in time, the address order of the peripheral devices (2), after swinging, being the fold channel either identical to that of the one on the main channel or different from the latter, the new order being in this latter case indicated by the central device (1) to peripheral devices (2).

11. Method according to any one of claims 1 to 7, **characterised in that** the devices (1 and 2) are capable of transmitting and receiving radio signals on at least two different frequency channels, and **in that** at each successive time window the central device (1) and the peripheral devices (2) are switched to a different channel than that used for the immediately preceding time window, according to a predetermined order of succession of said channels, which is identical for each device (1, 2) and which progresses in a synchronous manner for all of said devices (1 and 2).

12. Method according to claim 11, **characterised in that** the devices (1 and 2) use at least four different communication channels, and **in that** the order of succession of said channels is selected at the time of starting up said devices (1 and 2).

13. Method according to any one of claims 8 to 10, **characterised in that** the pairing of a new peripheral device (2) or the repairing of a peripheral device (2) which has been disconnected from the central device (1), consists via asynchronous exchanges of radio messages, of addressing to the central device (1) a message indicating the characteristics of the said new peripheral device (2), in particular the frequency of its activation for transmission and monitoring, then transmitting to the latter an identification address, also fixing its order in the sequence of the transmission authorisation phases of different peripheral devices (2) in association with the central device (1), an initial synchronisation message and a possible identifier of the site used for trusted transmissions.

14. Method according to any one of claims 1 to 13, **characterised in that** for a mobile peripheral device (2), which has been placed outside the range of the central device (1) and has received a reactivation and/or reconnection signal or has been subject to an activation of this kind, it consists of transmitting continuously for a period which is greater than the sum of the periods in an activation period of the devices (1 and 2) and an interval separating two such periods, a signalling frame containing the identification address or the identifier attributed to the said device (2), then putting itself in a situation of monitoring in view of receiving a response from the central device (1), in the form of a suitable initial synchronisation message of an authentication request, repeating the two preceding operations for the different possible transmission channels, starting with the last channel used by the said peripheral device (2) prior to its disconnection from the central unit (1), until receiving a response from the central device (1) or achieving the maximum predetermined number of attempts, including putting on standby or the consecutive deactivation of said peripheral device (2) considered in case of not re-establishing communication with the central device (1).

15. Method according to any one of claims 1 to 14, **characterised in that** it is used by a surveillance or alarm system, whereby the central device (1) consists of a microprocessor central alarm unit for executing the management and control program of said system and is provided with an external communication interface, **in that** the peripheral devices (2) consist of one or more sensor(s), control element(s), image and/or sound recording elements, siren(s), alarm(s), actuator(s), detector(s) and/or devices for communicating with a network.

16. Method according to any one of claims 1 to 15, **characterised in that** each peripheral device (2) has two different repetition frequencies of its cyclical activation period and radio communication with the central device (1), namely a low frequency and a high frequency, whereby said peripheral device (2) functions normally with the low repetition rhythm and said peripheral device (2) swings towards the high repetition rhythm, when said device (2) is actuated or activated or, in an anticipated manner, when said device (2) determines the next occurrence of an action likely to actuate it or to necessitate establishing communication with the central device (1).

17. Surveillance or alarm system comprising a central device and peripheral devices, which form independent devices and are powered autonomously, **characterised in that** it applies the method of communication according to any one of claims 1 to 16.

## Patentansprüche

1. Verfahren zur bidirektionalen Kommunikation durch Übertragung von Funkfrequenzmeldungen in Form von digitalen Datagrammen, die in eine Frequenz zwischen einer Zentralvorrichtung oder Primäreinheit und mehreren peripheren Vorrichtungen oder Untereinheiten umgewandelt werden, wobei diese Vorrichtungen alle physisch unabhängig, mit autonomen Energiequellen und mit mindestens einem Schaltkreis für Funksender/-empfänger ausgestattet sind sowie einem Zählmodul für die Zeit, die als lokale Zeitreferenz dient,
wobei das Verfahren, bei normalen Betrieb, folgendes umfasst:
- Synchronisation der Zählmodule der unterschiedlichen Vorrichtungen (1 und 2) in vorgegebenen Intervallen, durch das Senden einer Synchronisationsfunkmeldung der Zentralvorrichtung (1) an die peripheren Vorrichtungen (2) und
- Herstellen einer diskontinuierlichen Funk-Kommunikationsverbindung während vorgegebener einzelner wiederholter Zeitfenster zwischen der Zentralvorrichtung (1) und den peripheren Vorrichtungen (2), was der zyklischen Aktivierung der Zentralvorrichtmig (1) und zumindest bestimmten peripheren Vorrichtungen (2) während begrenzter Zeitperioden entspricht, die in regelmäßigen und/oder vorgegebenen Intervallen wiederholt werden und kürzer sind als die Dauer der Intervalle, die zwischen zwei aufeinanderfolgenden gesendeten Synchronisationsmeldungen liegen, und das Verfahren
**dadurch gekennzeichnet ist, dass**
jede Aktivierungsperiode folgendes umfasst:
- eine erste Phase zur Sende-Autorisierung oder zur Sende-Obligation der Meldung(en) für eine der peripheren Vorrichtungen (2) und zum gleichzeitigen Hörempfang, mindestens während eines ersten Teils dieser ersten Phase für die Zentralvorrichtung (1) sowie
- eine zweite Phase zur Sende-Autorisierung der Meldung(en) für die Zentralvorrichtung (1) und zum gleichzeitigen Hörempfang für mindestens eine der peripheren Vorrichtungen (2), d. h. der/die ρrogrammierte(n) Empfänger einer möglichen Meldung der Zentralvorrichtung (1),
wobei die zweite Phase der ersten Phase sofort folgt und die Synchronisationsmeldung in vorgegebenen Intervallen während einer zweiten Phase gesendet wird.

2. Verfahren nach Anspruch 1,
**dadurch gekennzeichnet, dass**
- Meldungen, die zwischen der Zentralvorrichtung (1) und der/den untergeordneten Vorrichtung(en) (2) übertragen werden, einen ersten Teil umfassen, dessen Zeitdauer über der maximalen Abweichung der Synchronisation zwischen der Zentralvorrichtung (1) und den peripheren Vorrichtungen (2) liegt, während des Intervalls, das zwischen zwei aufeinanderfolgenden Synchronisationsmeldungen liegt und
- die Vorrichtung(en) in kontinuierlicher oder diskontinuierlicher Weise in der Hörempfang-Phase aktiv bleibt/bleiben und zwar mindestens für die Zeitdauer dieses ersten Teils und die Vorrichtung(en) bei Ausbleiben der Meldungserkennung nach Ablauf dieser Zeitdauer deaktiviert oder in einen Stand-by-Modus versetzt wird/werden.

3. Verfahren nach Anspruch 2,
**dadurch gekennzeichnet, dass**
sich dieser erste Teil aus einem Teil digitaler Meldungen zusammensetzt, die aus einem Wiederholungsmuster gebildet werden und aus der gleichen Anzahl Einsen und Nullen bestehen, vorzugsweise in sich regelmäßig abwechselnder Reihenfolge, wobei dieser erste Teil mit einem Muster besonderer digitaler Zeichen endet, das sich von dem Wiederholungsmuster unterscheidet und vorzugsweise aus einer längeren Folge einer Vielzahl von Einsen besteht gefolgt von einer längeren Folge aus einer Vielzahl von Nullen.

4. Verfahren nach Anspruch 3,
**dadurch gekennzeichnet, dass**
- bei jeder gesendeten Meldung diesem ersten Teil ein Synchronisationsbyte folgt, für die Aktivierung der asynchronen Funkübertragungsschnittstelle des Schaltkreises für Funksender/-empfänger (1', 2') der Zentralvorrichtung(en) (1) oder des/der peripheren Empfänger(s) (2) und
- die peripheren Vorrichtungen (2) nach jeder erhaltenen Synchronisationsfunkmeldung eine Überprüfung auf Gültigkeit der Meldung vornehmen und dann aufgrund des Vergleichs mit der lokalen Zeitreferenz der betreffenden peripheren Vorrichtung (2) eine Auswertung der vorzeitigen oder verzögerten Zeitinformation vornehmen sowie die anschließende Modifizierung der lokalen Zeitreferenz, die durch das entsprechende Zählmodul (2"), in Abhängigkeit der festgestellten zeitlichen Abweichung oder einem Bruchteil dieser bereitgestellt wird, wobei die Modifizierung für die Auswertung mindestens zwei der festgestellten vorherigen Abweichungen berücksichtigt.

5. Verfahren nach einem der Ansprüche 1 - 4,
**dadurch gekennzeichnet, dass**
- die Zentraleinheit (1) systematisch während der ersten Phase jeder zyklischen Aktivierungsperiode auf Hörempfang ist,
- die peripheren Vorrichtungen (2) autorisiert sind jeweils nacheinander in einer vorgegebenen zyklischen Reihenfolge zu senden, zum Beispiel aufgrund ihrer Identifikations- oder Registrierungsadresse in der Zentralvorrichtung (1) und dies mit einer Folge-, Okkurrenz- oder Realisationfrequeiiz, die einem Divisor der Folgefrequenz der begrenzten Aktivierungsperioden entspricht und
- die Hörempfang-Phasen der peripheren Vorrichtungen (2) sich mit einer Folge- oder Okkurrenzfrequenz wiederholen, die einem Divisor der Folgefrequenzen der begrenzten Aktivierungsperioden entsprechen,
wobei die Folgefrequenzen für jeden Typ oder jede periphere Vorrichtung (2) unterschiedlich ist, die Frequenz der Hörempfang-Phasen für die gleichen peripheren Vorrichtungen (2) über der Frequenz der Sendephasen liegt und alle peripheren Vorrichtungen (2) bei Senden der Synchronisationsfunkmeldung durch die Zentralvorrichtung auf Hörempfang sind.

6. Verfahren nach einem der Ansprüche 2 - 5,
**dadurch gekennzeichnet, dass**
direkt vor jeder Sendephase einer Meldung durch die Zentralvorrichtung (1) oder eine der peripheren Vorrichtungen (2), die betroffene Vorrichtung (1 oder 2) auf Hörempfang schaltet und ausschließlich bei Ausbleiben der Funkmeldung während der Übertragung autorisiert ist zu senden.

7. Verfahren nach einem der Ansprüche 1 - 6,
**dadurch gekennzeichnet, dass**
die Meldungen der peripheren Vorrichtungen (2) an die Zentralvorrichtung (1) folgende Meldungen umfassen:
- vorgegebene Routinemeldungen, die eine normale Situation seitens der betroffenen peripheren Vorrichtung (2) anzeigen und obligatorisch in wiederholter Weise und in aufeinanderfolgenden Abständen einzelner peripherer Vorrichtung (2) an die Zentralvorrichtung (I) gesendet werden oder
- Signalmeldungen, die einen Zwischenfall, ein Ereignis oder eine anormale Situation signalisieren, wobei die Signalmeldungen zu der Zentralvorrichtung (1) während der Sende-Autorisierungphase der Aktivierungsperiode unmittelbar nach Eintreten des Zwischenfalls, des Ereignisses oder der anormalen Situation übertragen werden und vor der Sende-Autorisierungsphase gesendet werden und die Signalmeldungen einen längeren ersten Teil aufweisen,

8. Verfahren nach einem der Ansprüche 1 - 7,
**dadurch gekennzeichnet, dass**
- die verschiedenen Vorrichtungen (1 und 2) geeignet sind, Funksignale auf mindestens zwei Frequenzkanälen zu senden und zu empfangen und zwar auf einem Hauptkanal für den normalen Betrieb und auf mindestens einem Failover-, Hilfs- oder Notkanal, der bei Übertragungsschwierigkeiten des Hauptkanals benutzt wird und
- eine periphere Vorrichtung (2), die die Funkübertragungen zwischen den Vorrichtungen (1 und 2) von dem Hauptkanal auf den oder einen Failover-Kanal umschaltet, nachdem die periphere Vorrichtung eine Unterbrechung der Funkfrequenzverbindung mit der Zentralvorrichtung (1) diagnostiziert hat, aufgrund der eventuell wiederholten, nicht empfangenen Funksynchronisationsmeldung(en) nach Ablauf einer oder mehrerer vorgegebenen Perioden oder aufgrund des Ausbleibens der Antwortmeldung oder Empfangsbestätigung der Zentralvorrichtung (1) nach wiederholtem Senden vorheriger Funkmeldungen, insbesondere Signalmeldungen, die einen Zwischenfall, ein Ereignis oder eine anormale Situation der betroffenen peripheren Vorrichtung (2) für die Zentralvorrichtung (1) anzeigen.

9. Verfahren nach Anspruch 8,
**dadurch gekennzeichnet, dass**
die Umschaltung der Übertragungen zwischen den Vorrichtungen (1 und 2) auf den oder einen Failover-Kanal für die periphere Vorrichtung (2) folgendes umfasst:
- Umschaltung auf den oder einen Failover-Kanal zu Beginn einer Autorisierungs- oder Obligationsphase, um eine Meldung/Meldungen zu senden, die diesem Failover-Kanal gemäß der aufgestellten Reihenfolge für die verschiedenen peripheren Vorrichtungen (2) zugeordnet sind und
- anschließendes Aktivieren des Hörempfangs während einer ersten Zeitdauer, die mindestens gleich lang ist wie die Summe der Zeitdauer der Intervalle zwischen zwei zyklischen Aktivierungsperioden und einer eventuell sich wiederholenden Periode während den aufeinanderfolgenden von der Zentralvorrichtung (1) berechneten Sendephasen, bis eine von der Zentralvorrichtung (1) gesendete zeitversetzte Synchronisationsmeldung erhalten wird, wodurch ein neuer Sende- und Hörempfang-Rhythmus zwischen der peripheren Vorrichtung (2) und der Zentralvorrichtung (1) auf dem Failover-Kanal festgelegt wird.

10. Verfahren nach einem der Ansprüche 8 und 9,
**dadurch gekennzeichnet, dass**
die Umschaltung der Übertragungen zwischen den Vorrichtungen (1 und 2) auf den oder einen Failover-Kanal, nachdem während mehrerer aufeinanderfolgenden, der peripheren Vorrichtung (2) zugewiesenen Sende-Autorisierungsphasen oder Sende-Obligationsphasen wiederholt das Ausbleiben empfangener Meldungen, insbesondere Routinemeldungen, festgestellt wurde, für die Zentralvorrichtung (1) folgendes umfasst:
- Senden einer Synchronisationsmeldung während der nächsten von der peripheren Vorrichtung (2) vorgesehenen Hörempfang-Phase auf den Failover-Kanal oder aufeinanderfolgend auf die möglichen verschiedenen Failover-Kanäle,
- eventuell wiederholtes Senden während mehrerer aufeinanderfolgender Hörempfang-Phasen der peripheren Vorrichtungen (2) auf den oder die Failover-Kanal/Kanäle bis zum Empfang einer Rückmeldung seitens der peripheren Vorrichtung (2) und
- Senden einer oder mehrerer Meldungen in einer oder mehreren Sende-Autorisierungsphasen der Zentralvorrichtung (1) zur:
Umschaltung der anderen peripheren Vorrichtungen (2) auf den betreffenden Failover-Kanal, gegebenenfalls in der Adressierungsreihenfolge der anderen peripheren Vorrichtungen (2), wobei die aufeinanderfolgenden Sende-/Empfangsphasen der verschiedenen Vorrichtungen auf dem Hauptkanal und auf dem Failover-Kanal zeitversetzt sind und die Adressierungsreihenfolge der peripheren Vorrichtungen (2) nach deren Umschaltung der Failover-Kanal ist, der entweder identisch mit dem maßgeblichen Kanal auf dem Hauptkanal oder unterschiedlich zu diesem ist, wobei die neue Reihenfolge in dem letzteren Fall von der Zentralvorrichtung (1) für die peripheren Vorrichtungen (2) angezeigt wird.

11. Verfahren nach einem der Ansprüche 1 - 7,
**dadurch gekennzeichnet, dass**
- die Vorrichtungen (1 und 2) geeignet sind, Funksignale auf mindestens zwei verschiedenen Frequenzkanälen zu senden und zu empfangen und
- die Zentralvonichtung (1) und die peripheren Vorrichtungen (2) bei jedem aufeinanderfolgenden Zeitfenster auf einen Kanal umschalten, der unterschiedlich zu dem Kanal ist, der für das direkt vorangegangene Zeitfenster benutzt wurde, und zwar in einer vorgegebenen Reihenfolge der Kanäle, die für alle Vorrichtungen (1, 2) gleich ist und für alle Vorrichtungen (1 und 2) synchron stattfindet.

12. Verfahren nach Anspruch 11,
**dadurch gekennzeichnet, dass**
- die Vorrichtungen (1 und 2) mindestens vier verschiedene Kommunikationslcanäle benutzen und
- die Reihenfolge der Kanäle beim Starten der Vorrichtungen (1 und 2) gewählt wird.

13. Verfahren nach einem der Ansprüche 8 - 10,
**dadurch gekennzeichnet, dass**
die Zuordnung einer neuen peripheren Vorrichtung (2) oder die Wieder-Zuordnung einer peripheren Vorrichtung (2), deren Verbindung zu der Zentralvorrichtung (1) unterbrochen wurde, darin besteht, durch die Übertragungen von asynchronen Funkmeldungen,
- eine Meldung an die Zentralvorrichtung (1) zu senden und somit Informationen über die neue periphere Vorrichtung (2) zu liefern, insbesondere über deren Aktivierungsfrequenz für das Senden und den Hörempfang und dann
- eine Identifikationsadresse an die neue periphere Vorrichtung zu senden, die deren Stand in der Reihenfolge der Autorisierungsphasen für das Senden der verschiedenen peripheren Vorrichtungen (2) in Verbindung mit der Zentralvorrichtung (1), eine erste Synchronisationsmeldung und eine eventuelle Standortidentifizierung für die Sicherung der Übertragungen festlegt.

14. Verfahren nach einem der Ansprüche 1 - 13,
**dadurch gekennzeichnet, dass**
für eine mobile periphere Vorrichtung (2), die aus dem Sendebereich der Zentralvorrichtung (1) entfernt wird und die ein Signal zur Reaktivierung und/oder zur erneuten Verbindung erhält oder die Gegenstand einer Anfrage dieser An ist, folgende Schritte gelten:
- kontinuierliches Senden eines Signal-Datagramms während einer Zeitdauer, die länger als die Summe der Zeitdauer einer Aktivierungsperiode der Vorrichtungen (1 und 2) und eines Intervalls ist, das zwischen zwei dieser Perioden liegt, wobei das Signal-Datagrainm die der Vorrichtung (2) zugeteilte Identifikationsadresse oder Identifizierung enthält, sodann
- Aktivierung des Hörempfangs, um eine Antwort von der Zentralvonichtung (1) in Form einer Anfangs-Synchronisationsmeldung zusammen mit einer Authentisierungsanfrage zu erhalten und Wiederholung der zwei vorbenannten Schritte für die möglichen verschiedenen Übertragungskanäle, wobei mit dem vor der Verbindungsunterbrechung zur Zentralvorrichtung (1) zuletzt benutzten Kanal der peripheren Vorrichtung (2) begonnen wird, bis eine Antwort seitens der Zentralvorrichtung (1) erhalten wird oder die Anzahl der vorgegebenen maximalen Versuche erreicht wird und somit der Stand-by-Modus aktiviert oder die periphere Vorrichtung (2) nachfolgenden deaktiviert wird, da keine Verbindung zur Zentralvorrichtung hergestellt werden konnte.

15. Verfahren nach einem der Ansprüche 1 - 14,
**dadurch gekennzeichnet, dass**
- dieses durch ein Überwachungs- und Alarmsystem umgesetzt wird und die Zentralvorrichtung (1) eine Mikroprozessor-Alarmzentrale für die Ausführung der Betriebs- und Steuerprogramme des Systems umfasst und mit einer externen Kommunikationsschnittstelle ausgestattet ist und
- die peripheren Vorrichtungen (2) einen oder mehrere Sensor(en), Kontrollorgan(e), Organ(e) zur Bild- und/oder Tonaufnahme, Sirene(n), Warnmelder, Aktuator(en), Detektor(en) und/oder Kommunikationsvorrichtungen zu einem Netzwerk umfassen.

16. Verfahren nach einem der Ansprüche 1 - 15,
**dadurch gekennzeichnet, dass**
jede periphere Vorrichtung (2) zwei verschiedene Folgefrequenzen der jeweiligen zyklischen Aktivierungsperiode und der Funkkommunikation mit der Zentralvorrichtung (1) besitzt, und zwar eine schwache und eine hohe Frequenz, wobei die periphere Vorrichtung (2) normalerweise mit dem schwachen Folgefrequenz-Rhythmus arbeitet und die periphere Vorrichtung (2) auf einen hohen Folgefrequenz-Rhythmus bei einer Anfrage an die Vorrichtung (2) oder Aktivierung der Vorrichtung (2) umschaltet oder wenn in antizipierter Weise eine nächste Aktion erfolgt oder bestimmt wird, die eine Anfrage wahrscheinlich oder die Kommunikationsverbindung mit der Zentralvorrichtung (1) nötig macht.

17. Überwachungs- oder Alarmsystem, das eine Zentrale und Vorrichtungen umfasst, die aus unabhängigen Vorrichtungen mit autonomen Stromversorgungen bestehen,
**dadurch gekennzeichnet, dass**
das Kommunikationsverfahren nach einem der Ansprüche 1 bis 16 umgesetzt wird.
